# EUROPÄISCHE PATENTSCHRIFT

(11) **EP 0 702 123 B1**
(45) Veröffentlichungstag und Bekanntmachung des Hinweises auf die Patenterteilung: **06.08.1997**
(21) Anmeldenummer: 95107380.8
(22) Anmeldetag: 16.05.1995
(51) Int. Cl.: E05D 11/10, E05D 7/12

(54) **Mit einer Drehstabfeder und eine Rastvorrichtung aufweisenden Türfeststeller baulich vereinigtes Türscharnier für Kraftwagentüren**
A device to hold open doors comprising a torsion bar spring and a detent device combined with a door hinge for vehicle doors
Charnière de porte à arrêtoir de porte intégré pour portes de véhicules, l'arrêtoir comprenant une barre de torsion et élément d'arrêt

(30) Priorität: 08.09.1994 DE 4432022
(43) Veröffentlichungstag der Anmeldung: 20.03.1996
(73) Patentinhaber: ED. SCHARWÄCHTER GmbH & Co. KG, D-42809 Remscheid (DE)
(72) Erfinder: Lölle, Karl-Heinz, Dipl.-Ing., D-42369 Wuppertal (DE); Lotz, Norbert, D-42799 Leichlingen (DE)
(74) Vertreter: Schön, Theodor, Patent- und Zivilingenieur

(56) Entgegenhaltungen:
- DE-A- 3 605 434
- GB-A- 2 058 903

## Beschreibung

Die Erfindung bezieht sich auf ein mit einem Türfeststeller baulich vereinigtes Türscharnier für Kraftwagentüren, welcher die Merkmale des Oberbegriffes des Anspruchs 1 aufweist. Ein derartiger Türscharnier ist aus DE-A-3 605 434 bekannt.

Im modernen Fahrzeugbau werden die Türen bereits an der Rohkarosserie in einer endgültigen Ausrichtung zumindest vorläufig befestigt und dann zusammen mit der Rokarosserie lackiert. Nach der gemeinsamen Lackierung von Karosserie und Türen müssen die Türen im Interesse einer rationellen Arbeitsweise einerseits beim Einbringen der Innenausstattung der Karosserie, z.B. Sitze, Dachhimmel, Armaturenbrett, Pedalerie und dergl. mehr, und andererseits beim Aufgarnieren der Türen selbst, d.h. beim Einbau von Ausstattungsteilen, wie Fensterheber, Türschloß und Innenverkleidung, wieder von der Karosserie getrennt werden, um dann nach vollendeter Ausstattung von Türen und Karosserie erneut und in der ursprünglich eingerichteten Lage wieder an die Fahrzeugkarosserie angeschlossen zu werden. Zu diesem Zweck ist bereits eine Vielzahl von Ausgestaltungen für trennbare Türscharniere bekannt geworden, wobei eine erste Ausgestaltung solcher trennbarer Türscharniere dadurch charakerisiert ist, daß die beiden Scharnierflügel eines Scharnieres mit dem ihnen zugeordneten Türanordnungsteil, Tür oder Türsäule jeweils bleibend verbunden werden und das Türscharnier durch Abheben der einen Scharnierhälfte vom Scharnierstift getrennt wird. Solche Ausgestaltungen sind aber für ein mit einem Türfeststeller baulich vereinigtes Türscharnier nicht verwendbar. Bei einer anderen Ausgestaltung für trennbare Türscharniere ist vorgesehen, daß das Türscharnier als solches nicht trennbar und lediglich die eine Scharnierhälfte am einen Türanordnungsteil, meist der Türsäule, durch Vermittlung eines Zwischenteiles oder Befestigungselementes lösbar befestigt ist, in der Weise, daß das Zwischenteil oder Befestigungselement bereits an der Rohkarosserie in einer ausgerichteten Lage bleibend an der Türsäule festgelegt und der zugehörige Scharnierflügel lösbar, insbesondere mittels Schraubenbolzen, mit dem Zwischenteil oder Befestigungselement verbindbar ist. Für solche Ausgestaltungen trennbarer Türscharniere ist es, vor allem für mit einem Türfeststeller ausgestattete Türscharniere, auch bereits bekannt, am Zwischenteil oder Befestigungselement eine quer zur Scharnierachse gerichtete Ausladung vorzusehen, die mit einer Aufnahmebohrung für einen die Scharnierhöhe überragenden Längenabschnitt des Scharnierstiftes versehen ist. Bei solcherart gestalteten und mit einem Drehstabtürfeststeller ausgestatten trennbaren Türscharnieren ergeben sich zum einen hinsichtlich der Montage und zum anderen hinsichtlich der sicheren Abstützung der aus dem Türfeststeller resultierenden Kräfte dann gewisse Probleme, wenn der die Rasteinrichtung des Türfeststellers tragende Sdharnierflügel aus einem entsprechend gefalteten Blechmaterialzuschnitt gebildet und zugleich auch der lösbar mit dem Zwischenteil oder Befestigungselement zu verbindende Scharnierflügel ist.

Der Erfindung liegt daher die Aufgabe zugrunde, eine lösbare Befestigung der letztgenannten Bauart für ein mit einem Türfeststeller baulich vereinigtes Türscharnier, dessen lösbar an der Türsäule zu befestigender Scharnierflügel aus einem gefalteten Blechmaterialzuschnitt besteht und zugleich die Rasteinrichtung des Türfeststellers trägt, zu schaffen, welche mit einer Mindestanzahl von losen Einzelteilen und zugleich auch mit einem Mindestaufwand an Arbeitszeit sowohl für das Ausrichten der Türe in der Rohkarosserie samt dem Festlegen des Zwischenteiles bzw. Befestigungselementes als das Wiedereinsetzen der Türe auskommt und die zugleich auch eine sichere Aufnahme der aus dem Betrieb des Türfeststellers resultierenden Kräfte in der Scharnierbefestigung gewährleistet. Darüberhinaus soll die aus Türscharnier, Türfeststeller, Zwischenteil bzw. Befestigungselement bestehende Anordnung vermittels einer Halteklammer zu einer Liefereinheit zusammenfaßbar sein, derart, daß im Anlieferungszustand keine verlierbaren Einzelteile vorhanden sind.

Diese Aufgabe wird erfindungsgemäß durch die kennzeichnenden Merkmale des Anspruchs 1 gelöst.

Diese Ausbildung eines Scharnieres und insbesondere seiner lösbaren Befestigung zeichnet sich in hervorragender Weise dadurch aus, daß die aus dem Betrieb des Türfeststellers resultierenden und stoßartig auftretenden Kräfte weitgehend unmittelbar durch das Zwischenteil aufgenommen werden, mit der Folge, daß zum einen der aus einem Blechmaterial bestehende Scharnierflügel und zum anderen insbesondere dessen Befestigung bzw. Befestigungsmittel weitgehendst von diesen stoßartig und mit hohen Kraftspitzen auftretenden Kräften entlastetet sind. Abgesehen, davon daß hierdurch auch der die Rasteinrichtung für den Türfeststeller tragende Scharnierflügel leichter ausgebildet werden kann, kann ein einziges als Schraubenbolzen ausgeführtes Befestigungsmittel verwendet werden, um einerseits den Scharnierflügel am Zwischenteil bzw. Befestigungselement und andererseits dieses zusammen mit dem Scharnierflügel endgültig an der Türsäule festzulegen. Hand in Hand mit diesen Vorteilen ergibt sich naturgemäß auch die Möglichkeit die nunmehr aus einer geringstmöglichen Anzahl von losen Einzelteilen bestehende Anordnung mittels einer einfachen, z.B. aus einem Kunststoffmaterial hergestellten, Klammer zu einer Liefereinheit ohne verlierbare Einzelteile zusammenzufassen.

In einer bevorzugten Gestaltungsform ist dann ferner vorgesehen, daß sich der Fortsatz der den anderen Scharnierflügel über-oder untergreifenden Ausladung des Zwischenteiles etwa in Richtung der Winkelhalbierenden des maximal zugelassenen Öffnungswinkels der Türe erstreckt und mit einem Abstand sowohl zur Scharnierachse als auch zu dem das zweite Befestigungsmittel des Zwischenteiles bildenden Schraubenbolzen an der die Rasteinrichtung für das Brems-und Halteglied des Türfeststellers tragenden Querwandung des anderen Scharnierflügels angreift.
Je nach Auslegung des Türfeststellers kann natürgemäß auch eine hiervon abweichende Ausrichtung der den anderen Scharnierflügel über oder untergreifenden Ausladung des Zwischenteiles vorgesehen sein, beispielsweise derart, daß der Fortsatz der den anderen Scharnierflügel über-oder untergreifenden Ausladung des Zwischenteiles in Öffnungsrichtung gesehen dessen Anlagefläche gegenüber in einem größeren Winkel als der Winkelhalbierenden des maximal zugelassenen Öffnungswinkels der Türe ausgerichtet ist.
In der Praxis wird die Anpassung der Winkelstellung der Ausladung zur Anlagefläche des Zwischenteiles jeweils nach den im Einzelfall aus der Geometrie der Türanlenkung resultierenden Haupt-Kraftrichtungen der aus dem Betrieb des Türfeststellers resultierenden Kräfte eine in der einen oder anderen Richtung geringfügig abweichende Ausrichtung erfordern. Insbesondere kann als Gestaltungsform auch vorgesehen sein, daß die Ausladung des Zwischenteiles über den an ihrem freien Ende angeordneten Zapfen oder Bolzen in einer zwischen der zweiten Raste und dem Öffnungendanschlag der Rasteinrichtung des Türfesstellers liegenden Ausrichtung an der Querwandung der anderen Scharnierhälfte angreift.

In einer abgewandelten Ausgestaltung kann weiter abweichend von der vorgenannten Ausbildung auch vorgesehen sein, daß die Ausladung des Zwischenteiles vermittels eines in ihrem Endebereich angeordneten, zur Scharnierachse achsparallelen Zapfens oder Bolzens an einer der die Rasteinrichtung für den Türfeststeller tragenden Querwandung gegenüberliegenden Querwandung des anderen Scharnierflügels angreift.

Das Zwischenteil ist zweckmäßigerweise als einteiliges oder gebautes Formteil ausgebildet ist und weist in der Draufsicht eine etwa V-förmige Grundrißform auf, wobei die eine Hälfte dieser Grundrißform durch seine Anlagefläche an der Türsäule und die andere Hälfte dieser Grundrißform durch die den Scharnierstift über oder untergreifende Ausladung und deren die Querwandung des anderen Scharnierflügels abstützende Verlängerung gebildet ist und wobei ferner die Spitze der V-fömigen Grundrißform im Bereich der Scharnierachse angeordnet ist.
Hinsichtlich der Gestaltung der Ausladung des Zwischenteiles kann ergänzend vorgesehen sein, daß die Ausladung des Zwischenteiles über ihre Länge hin eine von ihrer Wurzel zu ihrem freien Ende hin abnehmende Materialstärke aufweist.

In einer ergänzenden Ausgestaltung des Zwischenteiles ist vorgesehen, daß die Ausladung des Zwischenteiles dessen Anlagefläche benachbart eine der Aufnahme eines die andere Scharnierhälfte überragenden Endbereiches des Scharnierstiftes zugeordnete Bohrung aufweist und vermittels eines im Bereich ihres freien Endes angeordneten und achsparallel zur Scharnierachse ausgerichteten Bolzens oder Zapfens formschlüssig mit der die Rasteinrichtung des Türfeststeller tragenden oder der dieser gegenüberliegenden Querwandung der anderen Scharnierhälfte im Eingriff steht.

Die Anordnung der Befestigungsmittel und der ihnen jeweils zugeordneten Durchgangsbohrungen ist zweckmäßigerweise derart getroffen, daß die Durchgangsbohrungen für das erste und das zweite Befestigungsmittel in dem die Anlagefläche bildenen Teil des Zwischenteiles jeweils als quer zur Scharnierachse ausgerichtete Langlochbohrung ausgebildet sind und wenigstens die dem zweiten Befestigungsmuittel zugeordnete Durchgangsbohrung dessen Durchmesser gegenüber ein Übermaß aufweist, wobei die dem ersten Befestigungsmittel zugeordnete Durchgangbohrung in der Anlagefläche des Zwischenteiles außerhalb deren Überdeckungsbereich mit der anderen Scharnierhälfte angeordnet ist.

Schließlich wird noch ein Merkmal einer Weiterbildung der Erfindung darin gesehen, daß das zweite durch einen Schraubenbolzen gebildete Befestigungsmittel das einzige quer zur Scharnierachse gerichtete Befestigungsmittel für den anderen Scharnierflügel bildet und diesen, das Zwischenteil und die Türsäule durchgreifend ausgebildet ist, wobei dem zweiten Befestigungsmittel eine Rundlochbohrung in der Scharnierhälfte und eine Langlochbohrung im Zwischenteil zugeordnet ist.

Die Erfindung ist in der nachfolgenden Beispielsbeschreibung anhand eines in der Zeichnung dargestellten rungsbeispieles im Einzelnen beschrieben. In der Zeichnung zeigt die
- Figur 1: eine schaubildliche Darstellung eines mit einem Türfeststeller baulich vereinigten Kraftwagentürscharnieres;
- Figur 2: eine Draufsicht auf das Kraftwagentürscharnier nach Figur 1;
- Figur 3: eine Stirnansicht des Kraftwagentürscharnieres nach Figur 1 oder 2;
- Figur 4: eine Seitenansicht des Kraftwagentürscharnieres nach Figur 1 bis 3;

Das in der Zeichnung dargestellte, mit einem Türfeststeller baulich vereinigte Türscharnier für Kraftwagentüren, besteht aus zwei vermittels eines Scharnierstiftes 1 schwenkbar miteinander verbundenen Scharnierflügeln 2 und 3, deren einer 2 bleibend an dem in der zeichnung nicht gezeigten Türkörper und deren anderer 3 lösbar an der in der Zeichnung gleichfalls nicht gezeigten Türsäule befestigt ist und einem Drehstabtürfeststeller 4. Die aus zwei Rollen 5 und 6 sowie einem Endanschlag 7 bestehende Rasteinrichtung für das durch den freien Belastungsarm 8 einer am einen Scharnierflügel 2 in herkömmlicher Weise festgelegten S-förmigen Drehstabfeder 9 gebildete Brems-und Halteglied des Türfeststellers 4 ist an einer quer zur Scharnierachse 1 aus ladenden Querwandung des anderen Scharnierflügels 3 angeordnet. Der andere Scharnierflügel 3 ist insgesamt durch ein entsprechend gefaltetes Blechpressteil gebildet und vermittels eines über ein erstes Befestigungsmittel 10 in vorausgerichteter und teilgesicherter Lage bleibend an der Türsäule festgelegtes, mit einer parallel zur Scharnierachse ausgerichteten Anlagefläche 11 für den Scharnierflügel 3 versehenes Zwischenteil 12 und ein zweites durch einen Schraubenbolzen 13 Befestigungsmittel an der Türsäule befestigbar. Das Zwischenteil 12 weist eine quer zur Scharnierachse 1 gerichtete Ausladung 14 auf, welche in einem spitzen Winkel zur Ebene der Anlagefläche 11 ausgerichtet ist und den Scharnierstift 1 übergreifend angeordnet ist. Die den Scharnierstift 1 übergreifende Ausladung 14 des Zwischenteiles 12 weist einen Fortsatz 15 auf, welcher an der Querwandung 16 des anderen Scharnierflügels 3 anliegend eine zusätzliche Abstützung für die aus dem Betrieb des Türfeststellers 4 resultierenden Kräfte bildet. Das Zwischenteil 12 ist als einteiligens Formteil ausgebildet und weist in der Draufsicht eine etwa V-förmige Grundrißform auf, wobei die eine Hälfte dieser Grundrißform durch seine Anlagefläche 11 und die andere Hälfte dieser Grundrißform durch die Ausladung 14 und deren Verlängerung 15 gebildet ist. Ferner weist die Ausladung 14 des Zwischenteiles 12 über ihre Länge hin eine von ihrer Wurzel zu ihrem freien Ende hin abnehmende Materialstärke auf. In der Ausladung 14 des Zwischenteiles 12 ist dessen Anlagefläche 11 benachbart eine der Aufnahmebohrung 17 für einen die andere Scharnierhälfte 3 überragenden Endbereich 18 des Scharnierstiftes 1 vorgesehen. Mit der Querwandung 16 des anderen Scharnierflü gels 3 steht die Verlängerung 15 der Ausladung 14 vermittels eines achsparallel zur Scharnierachse 1 ausgerichteten Bolzens oder Zapfens 19 formschlüssig im Eingriff. Bei im Ausführungsbeispiel dargestellten Gestaltungsform ist dabei vorgesehen, daß die Ausladung 14/15 des Zwischenteiles 12 über den Zapfen oder Bolzen 19 in einer zwischen der zweiten Raste 6 und dem Öffnungenanschlag 7 der Rasteinrichtung des Türfesstellers liegenden Ausrichtung an der Querwandung 16 der anderen Scharnierhälfte 3 angreift.
Die Durchgangsbohrungen 20 und 21 für das erste 10 und das zweite Befestigungsmittel 13 in dem die Anlagefläche 11 bildenen Teil des Zwischenteiles 12 sind jeweils als quer zur Scharnierachse 1 ausgerichtete Langlochbohrung ausgebildet und weist wenigstens die dem zweiten Befestigungsmittel 13 zugeordnete Durchgangsbohrung 21 dessen Durchmesser gegenüber ein Übermaß auf. Ferner ist die dem ersten Befestigungsmittel 10 zugeordnete Durchgangbohrung 20 ausserhalb deren Überdeckungsbereich mit der anderen Scharnierhälfte 3 in der Anlagefläche 11 des Zwischenteiles 12 angeordnet.

## Patentansprüche

1. Mit einem eine Drehstabfeder (9) und eine Rasteinrichtung aufweisenden Türfeststeller baulich vereinigtes Türscharnier für Kraftwagentüren, bestehend aus zwei vermittels eines eine Scharnierachse definierenden Scharnierstiftes (1) schwenkbar miteinander verbundenen Scharnierflügeln (2,3), deren einer bleibend am Türkörper und deren anderer mit einem Zwischenteil (12) lösbar an der Türsäule befestig-bar ist, bei dem die Rasteinrichtung Rastmarken (5-7) für ein an einem freien Belastungsarm (8) der am einen Scharnierflügel (2) in herkömmlicher Weise festgelegten, C-oder S-förmigen Drehstabfeder (9) angeordnetes Brems- und Halteglied des Türfeststellers aufweist, welche Rastmarken (5-7) an einer quer zur Scharnierachse ausladenden oder einer dieser gegenüberliegenden Querwandung des anderen Scharnierflügels (3) angeordnet bzw. ausgebildet sind, wobei der andere Scharnierflügel (3) insgesamt durch ein entsprechend gefaltetes Blechpressteil gebildet und vermittels des über ein erstes Befestigungsmittel (10) in vorausgerichteter und teilgesicherter Lage bleibend an der Türsäule festleg-bares, mit einer parallel zur Scharnierachse ausgerichteten Anlagefläche (11) für den anderen Scharnierflügel (3) versehenen Zwischenteiles (12) und ein zweites Befestigungsmittel (13) an der Türsäule befestigbar ist, wobei das Zwischenteil (12) zugleich eine quer zur Scharnierachse gerichtete Ausladung (14), welche den Scharnierstift (1) des Türscharnieres entweder über- oder untergreift und ein Scharnierstiftende (18) aufnimmt, ausgestattet ist, wobei der andere Scharnierflügel (3) vermittels des zweiten, durch einen Schraubenbolzen gebildeten Befestigungsmittels (13) die Verbindung des Scharnierflügels (3) mit dem Zwischenteil (12) bewirkt, dadurch gekennzeichnet, daß das zweite Befestigungsmittel (13) zusätzlich die gemeinsame Festlegung von Zwischenteil (12) und Scharnierflügel (3) an der Türsäule bewirkt, und das lösbare Anschlagen der anderen Scharnierflügel (3) an der Türsäule ermöglicht, und daß in Verbindung damit die den Scharnierstift (1) über oder untergreifende Ausladung (14) des Zwischenteiles (12) einen Fortsatz (15) aufweist, welcher an der die Rastmarken (5,6, 7) für den Türfeststeller (7) tragenden oder der dieser gegenüberliegenden Querwandung des anderen Scharnierflügels angreifend eine zusätzliche Abstützung für die aus dem Betrieb des Türfeststellers (4) resultierenden Kräfte bildet.

2. Türscharnier nach Anspruch 1, dadurch gekennzeichnet, daß sich der Fortsatz (15) der den anderen Scharnierflügel (3) über-oder untergreifenden Ausladung (14) des Zwischenteiles (12) etwa in Richtung der Winkelhalbierenden des maximal zugelassenen Öffnungswinkels der Türe erstreckt und mit einem Abstand sowohl zur Scharnierachse (1) als auch zu dem das zweite Befestigungsmittel des Zischenteiles (12) bildenden Schraubenbolzen (13) an der die Rasteinrichtung für das Brems-und Halteglied des Türfeststellers (4) tragenden oder der dieser gegenüberliegenden Querwandung des anderen Scharnierflügels (3) angreift.

3. Türscharnier nach Anspruch 1, dadurch gekennzeichnet, daß der Fortsatz (15) der den anderen Scharnierflügel (3) über-oder untergreifenden Ausladung (14) des Zwischenteiles (12) in Öffnungsrichtung gesehen dessen Anlagefläche (11) gegenüber in einem größeren Winkel als der Winkelhalbierenden des maximal zugelassenen Öffnungswinkels der Türe ausgerichtet ist.

4. Türscharnier nach einem der Ansprüche 1 bis 3, dadurch gekennzeichnet, daß das Zwischenteil (12) als einteiliges oder gebautes Formteil ausgebildet ist und in der Draufsicht eine etwa V-förmige Grundrißform aufweist, wobei die eine Hälfte dieser Grundrißform durch seine Anlagefläche (11) an der Türsäule und die andere Hälfte dieser Grundrißform durch die den Scharnierstift über oder untergreifende Ausladung (14) und deren die Querwandung (16) oder dieser gegenüberliegenden Querwandung des anderen Scharnierflügeis (3) abstützende Verlängerung (15) gebildet ist.

5. Türscharnier nach einem der Ansprüche 1 bis 4, dadurch gekennzeichnet, daß die Ausladung des Zwischenteiles (12) dessen Anlagefläche (11) benachbart eine der Aufnahme eines die andere Scharnierhälfte (3) überragenden Endbereiches (18) des Scharnierstiftes (1) zugeordnete Bohrung (17) aufweist und vermittels eines im Bereich ihres freien Endes angeordneten und achsparallel zur Scharnierachse (1) ausgerichteten Bolzens oder Zapfens (19) für die zusätzliche Abstützung formschlüssig mit der die Rasteinrichtung des Türfeststeller tragenden oder der dieser gegenüberliegenden Querwandung der anderen Scharnierhälfte (3) im Eingriff steht.

6. Türscharnier nach einem der Ansprüche 1 bis 5, dadurch gekennzeichnet, daß die Ausladung (14) des Zwischenteiles (12) vermittels eines in ihrem Endebereich angeordneten, zur Scharnierachse (1) achsparallelen Zapfens oder Bolzens (19) an einer der die Rasteinrichtung für den Türfeststeller (4) tragenden Querwandung gegenüberliegenden Querwandung (16) des anderen Scharnierflügels (3) angreift.

7. Türscharnier nach einem der Ansprüche 1 bis 6, dadurch gekennzeichnet, daß die Ausladung (14) des Zwischenteiles (12) über ihre Länge hin eine von ihrer Wurzel zu ihrem freien Ende hin abnehmende Materialstärke aufweist.

8. Türscharnier nach einem der Ansprüche 1 bis 7, dadurch gekennzeichnet, daß die Ausladung (14) des Zwischenteiles (12) über den an ihrem freien Ende angeordneten Zapfen oder Bolzen (19) in einer zwischen der zweiten Raste (6) und dem Öffnungenanschlag (7) der Rasteinrichtung des Türfeststellers (4) liegenden Ausrichtung an der oder der dieser gegenüberliegenden Querwandung (16) der anderen Scharnierhälfte (3) angreift.

9. Türscharnier nach einem der Ansprüche 1 bis 8, dadurch gekennzeichnet, daß die Durchgangsbohrungen (20,21) für das erste (10) und das zweite Befestigungsmittel (13) in dem die Anlagefläche (11) bildenen Teil des Zwischenteiles (12) jeweils als quer zur Scharnierachse ausgerichtete Langlochbohrung ausgebildet sind und wenigstens die dem zweiten Befestigungsmittel (13) zugeordnete Durchgangsbohrung (20) dessen Durchmesser gegenüber ein Übermaß aufweist.

10. Türscharnier nach einem der Ansprüche 1 bis 9, dadurch gekennzeichnet, daß die dem ersten Befestigungsmittel (10) zugeordnete Durchgangbohrung (20) in der Anlagefläche (11) des Zwischenteiles (12) außerhalb deren Überdeckungsbereich mit der anderen Scharnierhälfte (3) angeordnet ist.

11. Türscharnier nach einem der Ansprüche 1 bis 9, dadurch gekennzeichnet, daß das zweite durch einen Schraubenbolzen (13) gebildete Befestigungsmittel das einzige quer zur Scharnierachse (1) gerichtete Befestigungsmittel für den anderen Scharnierflügel (3) bildet und diesen, das Zwischenteil (12) und die Türsäule durchgreifend ausgebildet ist, wobei dem zweiten Befestigungsmittel (13) eine Rundlochbohrung in der anderen Scharnierhälfte (3) und eine Langlochbohrung im Zwischenteil (12) zugeordnet ist.

## Claims

1. A door hinge for motor vehicle doors and structurally combined with a door stay comprising a torsion bar spring (9) and a catch device, said hinge consisting of two hinge plates (2,3) connected pivotally to each other by means of a hinge pin (1) defining a hinge axis, one of said hinge plates being capable of being fixed permanently on the door carcase while the other has an intermediate part (12) which can be separably fixed to the door pillar, the said catch device comprising catch marks (5-7) for a door stay braking and retaining element disposed on a free loading arm (8) of the C- or S-shaped torsion bar spring (9) fixed in conventional manner on a hinge plate (2), the said catch marks (5-7) being disposed or constructed on a transverse wall ofthe other hinge plate (3) extending crosswise to or opposite the hinge axis, the other hinge plate (3) being formed as a whole by a correspondingly bent sheet metal pressing and being capable of being fixed on the door pillar by means of the intermediate part (12) which can be mounted permanently on the door pillar in a prealigned and partly secured position by a first fixing means (10) and provided with, orientated parallel with the hinge axis, a bearing surface (11) for the other hinge plate (3), whereby the intermediate part (12) at the same time receives an extension piece (14) which engages either over or under the hinge pin (1) of the door hinge, and also one end (18) of the hinge pin, whereby the other hinge plate (3), by means ofthe second fixing means (13) formed by a screw-bolt, establishes the connection of the hinge plate (3) to the intermediate part (12), characterised in that the second fixing means (13) additionally makes the common fixing of intermediate part (12) and hinge plate (3) on the door pillar and permits the separable mounting of the other hinge plate (3) on the door pillar, and in that in connection therewith the extension piece (14 of the intermediate part (12) which engages over or under the hinge pin (1) has an extension (15) which, engaging on that transverse wall of the other hinge plate which carries the catch marks (5, 6, 7) for the door stay (7), or the transverse wall opposite to it, forms an additional bracing means for the forces resulting from operation of the door stay (4).

2. A door hinge according to claim 1, characterised in that the extension (15) of the extension piece (14) of the intermediate part (12) which engages over or under the other hinge plate (3) extends substantially in the direction of the bisector of the maximum acceptable angle of opening of the door and at a distance both from the hinge axis (1) and also from the screw bolt (15) constituting the second fixing means of the intermediate part (12) on which that transverse wall of the other hinge plate (3) which carries the catch device for the braking and retaining element of the door stay (4), or that transverse wall opposite to it engages.

3. A door hinge according to claim 1, characterised in that the extension (15) of the extension piece (14) of the intermediate part (12) and which engages above or below the other hinge plate (3) is, when viewed in the direction of opening, opposite the bearing surface (11) on it and is orientated at a greater angle than the bisector of the maximum admissible angle of opening of the door.

4. A door hinge according to one of claims 1 to 3, characterised in that the intermediate part (12) is constructed as a one-piece or built-up shaped part and has in plan view a substantially V-shaped outline, one half of this basic form being constituted by its bearing surface (11) on the door pillar and the other half of this basic form being formed by the extension piece (14) engaging above or below the hinge pin and its extension (15) which braces the transverse wall (16) or the transverse wall opposite thereto, on the other hinge plate (3).

5. A door hinge according to one of claims 1 to 4, characterised in that the extension piece on the intermediate part (12) adjacent the bearing surface (11) thereof comprises a bore (17) associated with the seating of an end portion (198) ofthe hinge pin (1) which projects beyond the other hinge path (3) and, by means of a bolt or journal (19) disposed in the region of its free end and orientated axially parallel with the hinge axis (1) form-lockingly and for additional bracing effect engages the transverse wall carrying the catch device of the door stay or the transverse wall opposite to it and on the other hinge half(3).

6. A door hinge according to one of claims 1 to 5, characterised in that the extension piece (14) ofthe intermediate part (12) engages a transverse wall (16) of the other hinge plate (3) which is opposite the transverse wall which carries the catch device for the door stay (4) via a journal or bolt (19) axially parallel with the hinge axis (1) and disposed in its end portion.

7. A door hinge according to one of claims 1 to 6, characterised in that the thickness ofthe material ofthe extension piece (14) on the intermediate part (12) diminishes over its length from its root and in the direction of its free end.

8. A door hinge according to one of claims 1 to 7, characterised in that the extension piece (14) of the intermediate part (12) engages the transverse wall (16) of the other hinge half (3) or the transverse wall opposite thereto, via the journal or bolt (19) disposed at its free end, in an alignment between the second catch (6) and the opening abutment (7) of the catch device of the door stay (4).

9. A door hinge according to one of claims 1 to 8, characterised in that the through bores (20, 21) for the first (10) and the second fixing means (13) are constructed in that part ofthe intermediate part (12) which forms the bearing surface (11) and in each case as an elongated bore orientated crosswise to the hinge axis, at least the through bore (20) associated with the second fixing means (13) having a diameter which is oversized in respect of said fixing means (13).

10. A door hinge according to one of claims 1 to 9, characterised in that the through bore (20) associated with the first fixing means (10) and disposed in the bearing surface (11) of the intermediate part (12) is disposed outside its area of overlap with the other hinge half (3).

11. A door hinge according to one of claims 1 to 9, characterised in that the second fixing means constituted by a screw bolt (13) forms the only fixing means for the other hinge plate (3) which is directed crosswise to the hinge axis (1) and is constructed to extend through the hinge plate (3), the intermediate part (12) and the door pillar, whereby a round bore in the other hinge half(3) and an elongated bore in the intermediate part (12) are associated with the second fixing means (13).

## Revendications

1. Charnière de porte de véhicules automobiles constituant une unité de construction avec un arrêtoir de porte pourvu d'un ressort à barre de torsion (9) et d'un dispositif d'arrêt, qui se compose de deux volets de charnière (2) et (3) assemblés par une cheville de charnière (1) définissant un axe d'articulation autour duquel ils sont articulés, où l'un des volets de charnière est fixé de manière permanente sur la portière, l'autre volet de charnière (3) étant assemblé de manière amovible avec le montant de porte par l'intermédiaire d'une pièce intercalaire (12), où le dispositif d'arrêt comporte des éléments d'arrêt (5 à 7) pour un élément de freinage et d'arrêt de l'arrêtoir de porte prévu sur le bras de charge (8) libre d'un ressort à barre de torsion (9) en forme de C ou de S, fixé de manière usuelle sur le volet de charnière (2), les éléments d'arrêt (5 à 7) étant disposés, respectivement formés sur une paroi de l'autre volet de charnière (3) perpendiculaire à l'axe de la charnière ou sur une paroi faisant face à ladite paroi perpendiculaire, où le volet de charnière (3), constitué d'une pièce emboutie en tôle repliée de manière correspondante, peut être assemblé avec le montant de porte par un moyen de fixation (13) et par l'intermédiaire d'une pièce intercalaire (12) qui est pourvue d'une surface de contact (11) avec le volet de charnière (3), parallèle à l'axe de la charnière, et qui peut être fixée de manière permanente, grâce à un moyen de fixation (10), sur le montant de porte, dans une position préorientée et sécurisée partiellement, où la pièce intercalaire (12) est pourvue d'un bras saillant (14) perpendiculaire à l'axe de la charnière, s'engageant sur ou sous la cheville de charnière (1) et recevant l'extrémité (18) de ladite cheville de charnière (1), où l'assemblage du volet de charnière (3) avec la pièce intercalaire (12) est assuré par un boulon fileté (13) constituant le second moyen de fixation, *caractérisée en ce que* le second moyen de fixation (13) sert également à la fixation commune de la pièce intercalaire (12) et du volet de charnière (3) sur le montant de porte tout en assurant l'amovibilité de l'assemblage du volet de charnière (3) avec le montant de porte et *en ce que* le bras saillant (14) de la pièce intercalaire (12), s'engageant sur ou sous la cheville de charnière (1), comporte un prolongement (15) qui, en venant au contact de la paroi perpendiculaire du volet de charnière (3) portant les éléments d'arrêt (5 à 7) de l'arrêtoir de porte (4) ou de la paroi faisant face à ladite paroi perpendiculaire, fournit un appui supplémentaire des forces résultant du fonctionnement de l'arrêtoir de porte (4).

2. Charnière de porte selon la revendication 1 *caractérisée en ce que* le prolongement (15) du bras saillant (14) de la pièce intercalaire (12), qui s'engage sur ou sous le volet de charnière (3), est orienté sensiblement en direction de la bissectrice de l'angle d'ouverture maximale admissible de la porte et vient au contact de la paroi perpendiculaire du volet de charnière portant l'élément de freinage et d'arrêt de l'arrêtoir de porte (4) ou de la paroi faisant face à ladite paroi perpendiculaire, en observant une distance par rapport tant à l'axe de la charnière (1) qu'au boulon fileté (13) constituant le second moyen de fixation de la pièce intercalaire (12).

3. Charnière de porte selon la revendication 1 *caractérisée en ce que* le prolongement (15) du bras saillant (14) de la pièce intercalaire (12), qui s'engage sur ou sous le volet de charnière (3), est orienté, par référence à la direction d'ouverture de la porte et par rapport à la surface de contact (11) de la pièce intercalaire (12) avec un angle plus grand que celui correspondant à la bissectrice de l'angle d'ouverture maximale admissible de la porte.

4. Charnière de porte selon l'une des revendications 1 ou 3 *caractérisée en ce que* la pièce intercalaire (12) qui est constituée d'une pièce façonnée d'une seule partie ou d'un assemblage, présente une projection horizontale sensiblement en forme de V dont l'une des branches est formée par la surface de contact (11) sur le montant de porte, l'autre branche étant constituée par le bras saillant (14) s'engageant sur ou sous la cheville de charnière (1) et par le prolongement (15) s'appuyant sur la paroi perpendiculaire du volet de charnière (3) ou sur la paroi faisant face à ladite paroi perpendiculaire.

5. Charnière de porte selon l'une des revendications 1 à 4 *caractérisée en ce que* le bras saillant (14) de la pièce intercalaire (12) comporte, à proximité de la surface de contact (11), un alésage (17) destiné à recevoir l'extrémité (18) de la cheville de charnière (1), saillante sur le volet de charnière (3), et, en vue d'assurer l'appui supplémentaire, coopère par clabotage, par l'intermédiaire d'un boulon ou tenon (19) parallèle à l'axe de la charnière (1) et disposé dans la zone de son extrémité libre, avec la paroi perpendiculaire du volet de charnière (3) portant le dispositif d'arrêt de l'arrêtoir de porte, ou avec la paroi faisant face à ladite paroi perpendiculaire.

6. Charnière de porte selon l'une des revendications 1 à 5 *caractérisée en ce que* le bras saillant (14) de la pièce intercalaire (12) vient au contact, par l'intermédiaire d'un boulon ou tenon (19) disposé dans sa zone d'extrémité et parallèle à l'axe de la charnière, d'une paroi perpendiculaire (16) du volet de charnière (3) faisant face à la paroi perpendiculaire portant le dispositif d'arrêt de l'arrêtoir de porte (4).

7. Charnière de porte selon l'une des revendications 1 à 6 *caractérisée en ce que* le bras saillant (14) de la pièce intercalaire (12) présente une épaisseur de matière diminuant depuis sa racine jusqu'à son extrémité.

8. Charnière de porte selon l'une des revendications 1 à 7 *caractérisée en ce que* le bras saillant (14) de la pièce intercalaire (12) vient au contact, par l'intermédiaire du boulon ou tenon (19) disposé à son extrémité libre, de la paroi perpendiculaire du volet de charnière (3) ou de la paroi (16) faisant face à ladite paroi perpendiculaire, en présentant une orientation située entre le second élément d'arrêt (6) et la butée de fin de course (7) du dispositif d'arrêt de l'arrêtoir de porte (4).

9. Charnière de porte selon l'une des revendications 1 à 8 *caractérisée en ce que* des alésages traversants (20), (21) destinés au premier (10) et au second moyen de fixation (13) et prévus dans la partie de la pièce intercalaire formant la surface de contact, sont des trous oblongs perpendiculaires à l'axe de la charnière et *en ce que* au moins l'alésage traversant (21) destiné au second moyen de fixation (13) est plus grand que le diamètre dudit moyen de fixation.

10. Charnière de porte selon l'une des revendications 1 à 9 *caractérisée en ce que* l'alésage traversant (20) destiné au premier moyen de fixation (10) est ménagé dans la surface de contact (11) de la pièce intercalaire (12) à l'extérieur de la zone de recouvrement avec le volet de charnière (3).

11. Charnière de porte selon l'une des revendications 1 à 9 *caractérisée en ce que* le second moyen de fixation (13) constitué d'un boulon fileté est le seul moyen de fixation du volet de charnière (3) qui soit perpendiculaire à l'axe de la charnière (1), et, *en ce qu'* il traverse le second volet de charnière (3), la pièce intercalaire (12) et le montant de porte, en coopérant avec un trou rond ménagé dans le volet de charnière (3) et avec un trou oblong ménagé dans la pièce intercalaire (12).
